# EUROPÄISCHE PATENTSCHRIFT

(11) **EP 2 024 242 B1**
(45) Veröffentlichungstag und Bekanntmachung des Hinweises auf die Patenterteilung: **25.07.2012**
(21) Anmeldenummer: 07725559.4
(22) Anmeldetag: 25.05.2007
(51) Int. Cl.: B65D 21/04

(54) **SYSTEMKISTE INSBESONDERE FÜR DEN TRANSPORT VON FRISCHEM FISCH**
SYSTEM CRATE, IN PARTICULAR FOR TRANSPORTING FRESH FISH
SYSTEME DE CAISSES EN PARTICULIER POUR LE TRANSPORT DE POISSONS FRAIS

(30) Priorität: 29.05.2006 DE 102006025198
(43) Veröffentlichungstag der Anmeldung: 18.02.2009
(73) Patentinhaber: "Deutsche See" GmbH, 27572 Bremerhaven (DE)
(72) Erfinder: FELDMANN, André, 22395 Hamburg (DE); SCHULTCHEN, Arne, 22359 Hamburg (DE)
(74) Vertreter: Rohnke, Christian
(86) Internationale Anmeldenummer: PCT/EP2007/004663
(87) Internationale Veröffentlichungsnummer: WO 2007/137774

(56) Entgegenhaltungen:
- EP-A1- 0 680 886
- DE-A1- 4 103 333
- DE-U1- 9 316 073
- DE-U1- 29 721 617
- GB-A- 1 292 711
- US-A- 3 191 796
- US-A- 4 386 700
- US-A- 5 860 527

## Beschreibung

Die vorliegende Erfindung betrifft eine System-Drehstapelkiste insbesondere für den Transport von frischem Fisch nach dem Oberbegriff von Anspruch 1.

Zum Transport von Gütern sind Kisten seit langem bekannt. Als Kiste bezeichnet sind zumeist oberseitig offene Behälter, die seitlich Tragehilfen - zum Beispiel Griffbügel oder Griffränder - aufweisen. Kisten können bekanntlich Deckel aufweisen.

Um mit den Kisten Güter nicht nur besser transportieren, sondern auch lagern zu können, gibt es stapelbare Kisten. Diese sind zum Beispiel im Boden und oberen Randbereich so ausgebildet, dass der Boden der oberen Kiste formschlüssig in den oberen Randbereich der unteren Kiste eingreift und so gegen seitliches Abgleiten gesichert ist. Eine bekannte Fortentwicklung stellen so genannte Drehstapelkisten dar Deren oberer Rand und unterer Boden sind so ausgebildet, dass zum einen der Boden einer solchen Kiste auf den Rand einer gleichen Kiste aufgesetzt seitlich formschlüssig gehalten ist und so die Kisten übereinander stapelbar sind und so dass zum anderen die obere Kiste um eine senkrechte Achse um 180° gedreht in die untere Kiste einsetzbar ist. In dieser letzteren Position lassen sich die Kisten leer platzsparend ineinander stapeln.

Frischer Fisch muss für längeren Transport kühl gelagert werden, um nicht zu verderben. Dazu wird er bekanntlich in Kisten oder Wannen zusammen mit Eis gelagert. Während des Transportes bildet sich dann zum Beispiel Schmelzwasser, welches aus der Transportkiste ablaufen soll, möglichst ohne den Fisch mehr als unbedingt nötig zu benetzen. Zu diesem Zweck haben Transportkisten für derartige Güter im Bodenbereich der Kiste Abflussöffnungen, wodurch Flüssigkeit aus der Kiste ablaufen kann. So ist aus der DE 297 21 617 U1 eine Drehstapelkiste mit mehreren Flüssigkeitsableitungsöffnungen bekannt.

Bekannt sind schließlich stapelbare Transportkisten, bei denen die Abflussöffnung so in einem Randbereich des Bodens angeordnet sind, dass die Flüssigkeit dort hinaus in den oberen Randbereich der darunter stehenden Kiste fließt, wo eine Drainageöffnung dafür sorgt, dass die Flüssigkeit von dort nicht in diese Kiste hinein, sondern durch die Drainageöffnung nach außerhalb der Kiste abläuft.

Wenn aber zum Beispiel Frischfisch für längeren Transport in größeren Mengen Eis in einer Kiste transportiert wird, fallen durchaus größere Mengen Schmelzwasser an, die aus der Kiste abfließen sollen. Für größere Mengen abfließendes Wasser sind die Drainageelemente bekannter Kistensysteme bislang nicht wirkungsvoll genug und bewirken nachteilig, dass immer noch gewisse Wassermengen nicht effizient genug außenseitig entlang den Kistenwänden abgeleitet werden, sondern in den Innenraum von darunter gestapelten Kisten eindringen und dort das transportierte Gut nachteilig wieder benetzen.

Der vorliegenden Erfindung liegt die Aufgabe zugrunde, eine Kiste eines Kistensystems insbesondere für den Transport von frischem Fisch zu schaffen, durch die aus der Kiste abfließendes Wasser effizienter aus dem Innenraum einer darunter gestapelten Kiste ferngehalten wird, und die ein Abschersen aneinander liegender Kister erschwert und ein Vorpositionieren erleichtert. Diese Aufgabe wird von einer Kiste mit den Merkmalen des Anspruchs 1 gelöst. Bevorzugte Ausgestaltungen sind in den Unteransprüchen angegeben.

Erfindungsgemäß dient eine Kiste insbesondere dem Transport von frischem Fisch. Die erfindungsgemäße Kiste gehört zu einem Kistensystem mehrerer gleicher Kisten, die aufeinander stapelbar sind. Vorzugsweise gehören zu dem Kistensystem Kisten mehrerer Größen, die dennoch aufeinander stapelbar sind - zum Beispiel indem zwei gleiche kleinere Kisten des Kistensystems (zum Beispiel mit jeweils im wesentlichen halber Horizontalfläche) auf einer Kiste des Kistensystems mit voller Horizontalfläche stapelbar sind.

Die erfindungsgemäße Kiste weist oberseitig eine Öffnung auf, durch die sich das zu transportierende Gut in den Innenraum der Kiste hineinlegen lässt. Insoweit ist die Kiste sozusagen wannenförmig. Die erfindungsgemäße Kiste kann aber auch einen abnehmbaren Deckel als Element aufweisen. Der oberseitige Randbereich der erfindungsgemäßen Kiste sowie deren Bodenbereich sind so ausgebildet, dass zum einen der Bodenbereich auf den oberseitigen Randbereich einer gleichen Kiste aufgesetzt seitlich formschlüssig gehalten ist und so die Kisten übereinander stapelbar sind. Zum anderen lässt sich die erfindungsgemäße Kiste, um eine senkrechte Achse um 180° gedreht, in eine untere (nicht gedrehte) Kiste einsetzen, so dass die Kisten leer (und falls vorhanden ohne Deckel) raumsparend ineinander stapelbar sind. Kisten nach diesem Grundprinzip sind als Drehstapelkisten bekannt.

Erfindungsgemäß ist der Randbereich der oberseitigen Öffnung der Kiste mindestens bereichsweise rinnenförmig ausgebildet. Zum Beispiel etwa nach Art einer Dachrinne erstreckt sich dort eine Rinne vorzugsweise im Eckbereich der Kiste und vorzugsweise um die Ecke herum, wenn diese mindestens in der Draufsicht eine im wesentlichen rechteckige Grundform aufweist. Besonders bevorzugt ist eine rinnenförmige Ausgestaltung des Randbereichs umlaufend um die gesamte oberseitige Öffnung.

Um Wasser aus der Rinne ablaufen zu lassen, ist eine erste Durchgangsbohrung als Abfluss in der Rinne so ausgebildet, dass die erste Durchgangsbohrung außerhalb der Kistenwand, die unterseitig an den rinnenförmig ausgebildeten Randbereich angrenzt, mündet. So fließt Flüssigkeit durch die erste Durchgangsbohrung aus der Rinne außenseitig der Kistenwand - und also auch außenseitig des Kisteninnenraums entfernt von darin transportieren Gut - ab. Vorzugsweise ist der Grund oder Boden der Rinne in Richtung der ersten Bohrung bei horizontal stehender Kiste als Gefälle ausgebildet, um sicheres Abfließen der Flüssigkeit aus der Rinne zu gewährleisten. Insbesondere eine vorzugsweise langstreckig ausgebildete Rinne kann mehrere erste Bohrungen aufweisen, um das sichere Abfließen an mehreren Stellen aus der Rinne zu gewährleisten. Vorzugsweise führt dann das Gefälle zu der jeweils nächsten ersten Bohrung. Die Rinne kann sogar, ohne das dies besonders bevorzugt wäre, zum Beispiel durch Querwände unterbrochen sein, welche zum Beispiel der mechanischen Aussteifung des Kistenrandes dienen können. In diesem Fall weist vorzugsweise jede von einer solchen Querwand abgeteilte Sektion der Rinne eine eigene erste Bohrung auf.

Erfindungsgemäß weist auch der Boden der Kiste als Abfluss für Flüssigkeit mindestens eine Durchgangsbohrung auf. Diese zweite Durchgangsbohrung ist bei horizontal stehender Kiste im Randbereich des Bodens unterhalb des rinnenförmig ausgebildeten Randbereichs ausgebildet. So kann Flüssigkeit aus dem Innenraum der Kiste durch die zweite Bohrung in den rinnenförmig ausgebildeten Randbereich einer darunter gestapelten Kiste des Kistensystems fließen. Von dort wird die abfließende Flüssigkeit dann wie beschrieben durch die erste Bohrung außenseitig an der Kistenwand ablaufen. Vorzugsweise ist die zweite Durchgangsbohrung möglichst nahe am Bodenrand angeordnet und bei einer Kiste mit im wesentlichen rechteckiger Grundform in mindestens einer der vier Ecken des Bodens. Und vorzugsweise ist der Kistenboden in jedem Bereich hin zu einer ersten Bohrung abschüssig, um ein sicheres Abfließen zu gewährleisten.

Diese und andere Merkmale der Erfindung werden mit Bezug auf die beigefügten Figuren beschrieben, in denen Ausführungsbeispiele der vorliegenden Erfindung abgebildet sind.
- **Figur 1**: zeigt eine räumliche Ansicht von drei aufeinander gestapelten erfindungsgemäßen Kisten,
- **Figur 2**: zeigt eine Draufsicht auf eine Kiste nach Figur 1,
- **Figur 3**: zeigt eine Seitenansicht einer Kiste nach Figur 1,
- **Figur 3a**: zeigt eine geschnittene Seitenansicht einer Kiste nach Figur 1,
- **Figur 3b**: zeigt eine geschnittene Seitenansicht einer alternativen Kiste,
- **Figur 4 bis 7**: zeigen räumliche Ansichten einer Kiste nach Figur 1 in den Händen eines Trägers,
- **Figur 8**: zeigt in Draufsicht schematisch die Fließwege von Flüssigkeit aus einer Kiste nach Figur 1,
- **Figur 9**: zeigt in Seitenansicht schematisch die Fließwege aus zwei übereinander gestapelten Kisten nach Figur 1,
- **Figur 10**: zeigt in Seitenansicht schematisch die Fließwege aus vier übereinander gestapelten Kisten nach Figur 1,
- **Figur 11**: zeigt in Draufsicht schematisch zwei übereinander gestapelte Kisten gemäß Figur 1,
- **Figur 12**: zeigt in Draufsicht schematisch fünf Kisten in zwei verschiedenen Größen des Kistensystems seitlich formschlüssig aneinander gestellt und
- **Figur 13**: zeigt in Seitenansicht der Figur 12 mehrere Kisten nebeneinander und übereinander auf eine Transportpalette gestapelt.

Mit Blick auf die Figuren 1 bis 3 ist eine wannenförmige Transportkiste 2 aus HDPE (*high-density polyethylene*) transluzent spritzgegossen für den Transport von frischem Fisch abgebildet. Die Kiste 2 ist wannenförmig ohne Deckel mit einer im wesentlichen rechteckigen Grundform - in der Draufsicht gemäß Figur 2.

In den Figuren 1 bis 3 ist erkennbar die Wellenform ein mehrfach verwendetes Gestaltelement der Kiste 2. Dies hat nicht nur die ästhetische Bedeutung, Wasser zu assoziieren - worin sich Fisch sprichwörtlich wohl fühlt - sondern auch in mehrerer Hinsicht technische Funktion. So sind die Kistenwände **4** in der Draufsicht (Figur 2) wellenförmig und ergeben so insgesamt ein Muster, bei dem sich eine zweite gleiche Kiste **2 -** identisch wie die Kiste **2** gemäß Figur 2 ausgerichtet - in diese leer hinein platzsparend stapeln lässt, zum Beispiel um ungenutzte Kisten zu verstauen. Für diese Möglichkeit, so ausgerichtete Kisten **2** platzsparend ineinander einzusetzen, sorgt das Merkmal der sich in Richtung Kistenboden **6** konisch aufeinander zu verjüngenden Kistenwände **4** (siehe Figur 3). Das in der Draufsicht (Figur 2) wellenförmige Muster der Seitenwände 4 ermöglicht andererseits gemäß dem Prinzip der Drehstapelkiste um 180° gedreht, dass der Bodenrand **8'** einer darauf gestapelten gleichen Kiste sich an gleichmäßig auf dem Umfang des Kistenrandes **10** verteilten Stellen **12 -** die zur formschlüssigen Verbindung der aufeinander gestapelten Kisten **2** auf dem Rand **10** und/oder unter dem Bodenrand **8'** vorgeprägt sein können - auf dem Rand **10** der Kiste **2** abstützt (siehe Figur 11). Folglich lassen sich die Kisten **2,** jeweils um eine senkrechte Achse um 180° gegeneinander verdreht, aufeinander stapeln (siehe Figur 1, 9, 10, 11 und 13).

Mit Blick auf Figur 3 sind stufenförmige Absätze **14** in der Kistenwand **4** erkennbar. Diese stufenförmige Absätze verlaufen wiederum wellenförmig um die Kiste **2** herum, was auch nicht nur die erwähnte ästhetische Wirkung hat, sondern die Kistenwände **4** zusätzlich aussteift. Die Stufen könnten außerdem so ausgebildet sein, dass sie verhindern, dass sich die Kisten im ineinander gestapeltem Zustand festsaugen und nur noch schwer zu entstapeln sind.

Mit Blick auf Figur 1 ist der Randbereich **10** der oberseitigen Öffnung **16** der Kiste **2** liegend T-förmig. Mit anderen Worten ist der Vertikalschnitt durch die Kiste **2** in dem oberen Randbereich **10** so ausgebildet, dass sich die Form des Großbuchstaben T zeigt, der um 90° von der Kiste nach außen gekippt ist. Der eigentlich senkrechte Strich des T bildet dann folglich eine im wesentlichen horizontal - insgesamt zum Bilden einer Rinnenwand leicht nach außen abschüssig - orientierte Randfläche **18,** auf der der Boden **6** einer darauf gestapelten Kiste **2** mit seinem Bodenrandbereich zum Stehen kommt (Figur 1). Und der eigentlich horizontale Balken des T bildet um 90° von der Kiste nach außen gekippt eine ganz außenseitig - wiederum wellenförmig - umlaufende Randfläche **20.**

Diese Randfläche **20** bildet mit ihrem von der Fläche **18** sich abwärts erstreckenden Bereich einen Griffrand, der rings um die Kiste **2** herum verläuft. Daran lässt sich die Kiste 2 gemäß Figur 4 bis 7 zum Beispiel greifen, ziehen oder tragen. Der sich aufwärts erstreckende Bereich der äußeren Randfläche **20** bildet zusammen mit der Fläche **18** (die rings um die Kiste **2**, wie schon gesagt, nach außen abschüssig ausgebildet ist) um die gesamte oberseitige Öffnung **16** herum eine Rinne **22.**

Auch der obere Rand **24** der seitlichen Randfläche ist wiederum wellenförmig.

Alternativ anstelle des um 90° nach außen gekippten T-förmigen Randquerschnitts (Fig. 3a) kann der Rand auch mit einem H-förmigen Querschnitt gebildet sein (Fig. 3b). Hier ist dann die Rinne **22** im oberen Bereich zwischen den beiden senkrechten Querschnittkomponenten gebildet. Um den senkrechten Innenrand der Rinne **22** zum Stapeln der Kisten **2** aufeinander nicht durchbrechen zu müssen, kann ein Standrand **25** unter dem Boden **6** der Kiste **2'** ausgebildet sein mit Unterbrechungen **27** dort, wo gemäß Fig. 11 das Wellenmuster des Bodenrandes **8'** das Wellenmuster des Innenrandes des oberen Randes **10** überkreuzt. Dies kann auch zusätzlichen Formschluss der aufeinander gestapelten Kisten **2** bewirken.

Die Rinne **22,** welche rings um die oberseitige Öffnung **16** der Kiste **2** in dem T-förmigen Rand **10** umläuft, dient wesentlich dazu, Flüssigkeit weiterzuleiten, welche dorthinein aus einer darauf gestapelten anderen Kiste **2** eingeleitet wurde. Schematisch erkennbar ist der Fließweg **26** von solcher Flüssigkeit in den Figuren 8 bis 10. Figur 2 zeigt die für diesen Fließweg erforderlichen Durchgangsbohrungen: In der (schwarzen) Rinne **22** hinter dem Rand **10** der Kiste **2** sind jeweils in den Ecken der im wesentlichen rechteckigen Grundform der Kiste **2** erste Durchgangsbohrungen **28** angebracht. Diese befinden sich außenseitig der dort unterseitig angrenzenden Kistenwand **4** (auch erkennbar in Figur 3). Durch diese ersten Durchgangsbohrungen **28** fließt die Flüssigkeit aus der Rinne **22** außerhalb der Kistenwand **4** ab - und wird dabei sogar an dem abwärts gerichteten Bereich der äußeren Randfläche **20** abtropfend von der Wand **4** weg noch weiter nach außen geleitet, so dass sich das Bild des fallenden Wassers **26** gemäß Figur 9 und 10 ergibt. Des weiteren weist die Kiste **2** in ihrem Boden **6** gemäß Figur 2 insgesamt vier zweite Durchgangsbohrungen **30** auf, von denen sich zwei in zwei der vier Ecken der im wesentlichen rechteckigen Grundform der Kiste **2** befinden. Der Boden der Kiste **6** ist durch entsprechende Gefälle so zu den zweiten Durchgangsbohrungen **30** hin geneigt, dass Flüssigkeit aus dem Innenraum der Kiste **2** sicher durch mindestens eine der zweiten Bohrungen **30** abfließen kann. Die zweiten Bohrungen **30** sind im Randbereich des Bodens **6** dort angebracht, wo dieser beim Aufstapeln auf eine um 180° gedrehte zweite, gleiche Kiste **2** deren oberen Rand **10** und damit auch die Rinne **22** überlappt. Folglich leiten die zweiten Durchgangsbohrungen **30** Flüssigkeit aus dem Innenraum einer Kiste **2** in die Rinne **22** einer darunter gestapelten Kiste **2** und von dort weiter durch die zwei ersten Bohrungen **28** nach außen weg.

Alternativ zu den wenigen Einzelbohrungen 28 gemäß Fig. 2 ist auch eine Lochreihe (nicht dargestellt) erfindungsgemäß, die sich zum Beispiel die gesamte Rinne 22 entlang erstreckt. Die Lochreihe kann zum Beispiel aus Bohrungen oder Schlitzen bestehen, die nur durch Stege von einander getrennt sind, um überhaupt eine Materialbrücke zwischen dem äußeren Randbereich **20**, **22**, **24** der Kiste 2 und der Kistenwand **4** herzustellen. Eine solche Lochreihe verliefe zum Beispiel direkt außerhalb der Kistenwand **4** und bewirkte, dass Flüssigkeit aus der Rinne **22** als Flüssigkeitsfilm außen an der Wand **4** abliefe. Durch dessen auf der großen Fläche der Kistenwand **4** begünstigte Verdunstung würde die Kiste **2** zusätzlich gekühlt. Um auch möglichst sämtliche Flüssigkeit eines solchen Flüssigkeitsfilms in die Rinne **22** einer darunter gestapelten Kiste **4** einzuleiten, könnte erfindungsgemäß zum Beispiel der untere der um die Kiste **2** herum verlaufenden Absätze **14** rinnenförmig, oder zumindest nicht wie dargestellt als Überhang sondern als Vorsprung ausgebildet sein - jeweils mit tiefsten Punkten als Abflusspunkte (möglicherweise wiederum mit Bohrungen oder Schlitzen) dort, wo gemäß Fig. 11 die Kistenwand die Rinne **22** der darunter gestapelten Kiste nach außen überragt (**12**). Aber auch schon in der dargestellten Form des Überhangs können die Absätze **14** aufgrund von Oberflächenspannung und Haftung von Flüssigkeit und insbesondere von Wasser an Festkörper-Oberflächen eine Leitfunktion für den Flüssigkeitsfilm hin zum jeweils lokal tiefsten Punkt des Absatzes übernehmen - auch hier wieder ergibt sich also eine technische Funktion der Wellenförmigkeit (**14**).

Mit Bezug auf die Figuren 2, 12 und 13 wird erkennbar, dass auch die in der Draufsicht (Figur 2 und 12) wellenförmige Außenkontur **20** der Kiste **2** nicht allein aus ästhetischen Gründen diese Gestalt hat. Vielmehr ist die Außenkontur 20 derart wellenförmig ausgebildet, dass die Wellenform einer Seitenkante der Kiste 2 komplementär zu der Wellenform der gegenüber liegenden Seitenkante ist, so dass sich gleiche Kisten 2 aneinander grenzend formschlüssig dicht mit diesen Wellenkonturen 20 aneinander schmiegen (Figur 12). In Figur 12 wird erkennbar, dass mit "formschlüssig" im erfindungsgemäßen Sinne gewissermaßen ein Ineinanderragen von zwei so aneinander angrenzenden Kisten gemeint ist. Dies erschwert - vergleichsweise zu herkömmlichen Kisten mit geraden anstelle von wellenförmigen Randkonturen 20 - ein ungünstiges Abscheren der Kisten voneinander im Packungsverband zum Beispiel auf einer Palette 32 gemäß Figur 13 wesentlich. Außerdem erleichtert diese erfindungsgemäße Formschlüssigkeit das Vorpositionieren der Kisten 2, zum Beispiel auf einer Palette 32 zu einem gleichmäßigen Verband. Deutlich wird sichtbar, dass für einen sicheren Transport die Palette 32 und die darauf gestapelten Kisten noch durch geeignetes Anbringen von Gurten (nicht dargestellt) oder einer Folienumhüllung (nicht dargestellt) mit einander befestigt werden müssen. Es ist erfindungsgemäß aber auch denkbar, das seitliche Profil 20 gemäß Figur 2 durch komplexere zusätzliche Konturen (nicht dargestellt) - zum Beispiel ein Schwalbenschwanzprofil - so zu ergänzen, dass nebeneinander stehende Kisten daran zusammengefügt nicht nur gegen das voneinander Abscheren, sondern auch in anderen Wirkrichtungen formschlüssig verbunden sind.

An Figur 12 und 13 ist ferner gut erkennbar, dass das erfindungsgemäße Kistensystem auch unterschiedliche Kistengrößen vorsieht. Die bislang nur besprochene Kiste 2 von bestimmter Größe und mit (trotz wellenförmiger Außenkontur 20) im wesentlichen rechteckiger Gestalt ist im abgebildeten System ergänzt durch eine halb so große Kiste 34 gemäß Figur 12 und 13. Diese hat eine verglichen mit der Kiste 2 etwa halb so große Horizontalfläche und lässt sich entlang ihren Außenkonturen 20, die ebenso wie die der Kiste 2 an einander gegenüberliegenden Seitenkanten der Kiste 34 komplementär wellenförmig ausgebildet sind, formschlüssig zu einer Gesamtaußenkontur zusammenfügen, die der Außenkontur 20 der Kiste 2 entspricht. Dies ist in Figur 12 erkennbar, wo zwei Kisten 34 die Fläche einnehmen, die eine vierte Kiste 2 im Feld von Kisten unten links einnehmen würde. Auch die Kiste 34 ist eine Drehstapelkiste mit entsprechend wellenförmig geformten Seitenwänden. Auch das Abfluss-System der Kiste 34 funktioniert entsprechend dem bisher zu den Kisten 2 Beschriebenen.

## Patentansprüche

1. Kiste (2) eines Kistensystems für den Transport von frischem Fisch, die eine oberseitige Öffnung aufweist und deren Randbereich der oberseitigen Öffnung (10) sowie deren Bodenbereich (8) so ausgebildet sind, dass der Bodenbereich (8) auf den Randbereich der oberseitigen Öffnung (10) einer gleichen Kiste aufgesetzt seitlich formschlüssig gehalten ist und so die Kisten (2) übereinander stapelbar sind, und so dass die obere Kiste (2) um eine senkrechte Achse um 180° gedreht in die untere Kiste (2) einsetzbar und so die Kisten (2) leer ineinander stapelbar sind (Drehstapelkisten), wobei der Randbereich der oberseitigen Öffnung (10) mindestens bereichsweise rinnenförmig (22) ausgebildet ist und außenseitig der unterseitig an den Randbereich angrenzenden Kistenwand (4) mindestens eine erste Durchgangsbohrung (28) aufweist und dass der Boden der Kiste (6) eine zweite Durchgangsbohrung (30) aufweist, so dass Flüssigkeit aus der Kiste durch die zweite Bohrung (30) in den rinnenförmig ausgebildeten Bereich (22) einer gleichen darunter gestapelten Kiste (2) und dann durch die erste Bohrung (28) der darunter gestapelten Kiste aus dem rinnenförmig ausgebildeten Bereich (22) außenseitig entlang der unterseitig an den Randbereich angrenzenden Kistenwand (4) ablaufen kann, **gekennzeichnet durch** seitliche Außenkanten und/oder -flächen (20) mit Außenkonturen, die wellenförmig so ausgebildet sind, dass sie seitlich gegen die seitlichen Außenkanten und/oder -flächen (20) einer gleichen Kiste (2) angesetzt eine formschlüssige Sicherung gegen Abscheren bilden, wobei die
Außenkonturen der seitlichen Außenkanten und/oder -flächen (20) der seitlich gegen einander angesetzten gleichen Kisten (2) wellenförmig komplementär ausgebildet sind und formschlüssig aneinander passen.

2. Kiste (2) nach Anspruch 1, **gekennzeichnet durch** eine im wesentlichen rechteckige Grundform und **dadurch**, dass der Randbereich der oberseitigen Öffnung (10) im Eckbereich der Kiste, insbesondere um die Ecke verlaufend, rinnenförmig ausgebildet ist (22).

3. Kiste (2) nach einem der vorhergehenden Ansprüche, **dadurch gekennzeichnet, dass** der gesamte Randbereich der oberseitigen Öffnung (10) umlaufend rinnenförmig ausgebildet ist (22).

4. Kiste (2) nach einem der vorhergehenden Ansprüche, **dadurch gekennzeichnet, dass** der Grund der Rinne (22) in Richtung der ersten Bohrung (28) bei horizontal stehender Kiste ein Gefälle aufweist.

5. Kiste (2) nach einem der vorhergehenden Ansprüche, **gekennzeichnet durch** eine im wesentlichen rechteckige Grundform und **dadurch**, dass je eine erste Bohrung (28) in jeder der vier Ecken des Bodens angeordnet ist.

6. Kiste (2) nach einem der vorhergehenden Ansprüche, **dadurch gekennzeichnet, dass** der Vertikalschnitt des Randes (24) H-förmig oder liegend T-förmig ist.

7. Kiste (2) nach einem der vorhergehenden Ansprüche, **dadurch gekennzeichnet, dass** zwei gleiche kleinere Kisten (34) des Kistensystems mit jeweils im wesentlichen halber Horizontalfläche der Kiste formschlüssig im wesentlichen zur Horizontalfläche der Kiste (2) ergänzbar und so darauf stapelbar sind.

8. Kiste (2) nach dem vorhergehenden Anspruch, **dadurch gekennzeichnet, dass** die zwei kleineren Kisten (34) um 180° gedreht formschlüssig im wesentlichen zur Horizontalfläche der Kiste ergänzt darin stapelbar sind.

9. Kiste (2) nach einem der Ansprüche 7 bis 8, **dadurch gekennzeichnet, dass** vier der Kisten formschlüssig im wesentlichen zur Horizontalfläche einer Standardpalette (32), insbesondere mit 120 cm Länge und 80 cm Breite, ergänzbar sind.

10. Kiste (2) nach einem der vorhergehenden Ansprüche, **dadurch gekennzeichnet, dass** die Kistenwand (4) wellenförmig ist.

11. Kiste (2) nach einem der vorhergehenden Ansprüche, **dadurch gekennzeichnet, dass** der Vertikalschnitt der Kistenwand (4) stufenförmig ist.

12. Kiste (2) nach dem vorhergehenden Anspruch, **dadurch gekennzeichnet, dass** der Umfangsverlauf der Stufen wellenförmig ist.

13. Kiste (2) nach einem der vorhergehenden Ansprüche, **dadurch gekennzeichnet, dass** deren oberste Randkontur (24) wellenförmig ist.

14. Kiste (2) nach einem der vorhergehenden Ansprüche, **dadurch gekennzeichnet, dass** sie aus Polyethylen, vorzugsweise HDPE, und/oder Polypropylen, insbesondere transluzent, spritzgegossen ist.

## Claims

1. A crate (2) of a system crate for transporting fresh fish, which has a top-side opening and the edge area of the top-side opening (10) of which and the bottom area (8) of which are designed such that the bottom area (8) is held laterally and in a form-fit manner placed on the edge area of the top-side opening (10) of the same crate and thus the crates (2) are stackable on top of each other, and so that the upper crate (2) is insertable into the lower crate (2) rotated 180° on a vertical axis and thus the crates (2) are stackable in each other when empty (rotary stacking crates), wherein the edge area of the top-side opening (10) is designed groove-like (22) at least in sections and has at least one first through hole (28) outside of the crate wall (4) adjacent on the bottom side of the edge area and in that the bottom of the crate (6) has a second through hole (30) so that liquid from the crate can drain through the second through hole (30) into the groove-like area (22) of a crate (2) stacked right below it and then through the first bore hole (28) of the crate stacked below it out of the groove-like area (22) outside along the crate wall (4) adjacent on the bottom side of the edge area, **characterized by** lateral outer edges and/or surfaces (20) with outer contours, which are designed wave-like such that they form a form-fitting lock against shearing-off when placed laterally against the lateral outer edges and/or surfaces (20) of a same crate (2), wherein the outer contours of the lateral outer edges and/or surfaces (20) of the same crates (2) placed laterally against each other are designed wave-like and complementarily and fit together in a form-fit manner.

2. The crate (2) according to claim 1, **characterized by** a mainly rectangular basic shape and in that the edge area of the top-side opening (10) in the corner area of the crate, in particular running around the corner, is designed in a groove-like manner (22).

3. The crate (2) according to one of the previous claims, **characterized in that** the entire edge area of the top-side opening (10) is designed circumferentially groove-like (22).

4. The crate (2) according to one of the previous claims, **characterized in that** the base of the groove (22) in the direction of the first bore hole (28) has a slope when the crate is standing horizontally.

5. The crate (2) according to one of the previous claims, **characterized by** a mainly rectangular basic shape and in that in each case a first bore hole (28) is arranged in each of the four corners of the bottom.

6. The crate (2) according to one of the previous claims, **characterized in that** the vertical cut of the edge (24) is H-shaped or lying T-shaped.

7. The crate (2) according to one of the previous claims, **characterized in that** two same, smaller crates (34) of the system crate are addable each with a mainly half horizontal surface of the crate in a form-fit manner mainly to the horizontal surface of the crate (2) and are stackable on it.

8. The crate (2) according to the previous claim, **characterized in that** the two smaller crates (34) rotated by 180° are therein stackable in a form-fit manner mainly to the horizontal surface of the crate.

9. The crate (2) according to one of claims 7 through 8, **characterized in that** four of the crates are addable in a form-fit manner mainly to the horizontal surface of a standard pallet (32), in particular with a 120 cm length and an 80 cm width.

10. The crate (2) according to one of the previous claims, **characterized in that** the crate wall (4) is wave-like.

11. The crate (2) according to one of the previous claims, **characterized in that** the vertical cut of the crate wall (4) is stepped.

12. The crate (2) according to the previous claim, **characterized in that** the circumferential progression of the steps is wave-like.

13. The crate (2) according to one of the previous claims, **characterized in that** its uppermost edge contour (24) is wave-like.

14. The crate (2) according to one of the previous claims, **characterized in that** it is injection-molded from polyethylene, preferably HDPE, and/or polypropylene, in particular translucent.

## Revendications

1. Caisse (2) d'un système de caisses pour le transport de poisson frais, qui présente une ouverture côté supérieur et dont la zone marginale de l'ouverture côté supérieur (10) et la zone de fond (8) sont constituées de sorte que la zone de fond (8) est retenue latéralement par liaison de forme en étant placée sur la zone marginale de l'ouverture côté supérieur (10) d'une caisse identique, et de sorte que les caisses (2) peuvent être empilées les unes sur les autres, et de sorte que la caisse (2) supérieure peut être insérée dans la caisse (2) inférieure en étant tournée de 180° autour d'un axe verticale et de sorte que les caisses (2) sont empilables à vide les unes dans les autres (caisses à empilage rotatif), la zone marginale de l'ouverture côté supérieur (10) étant constituée au moins par zones en forme de rigole (22) et présentant, côté extérieur de la paroi de caisse (4) limitrophe, côté inférieur, à la zone marginale, au moins un premier alésage traversant (28) et de sorte que le fond de la caisse (6) présente un deuxième alésage traversant (30), de sorte que du liquide peut s'échapper hors de la caisse à travers le deuxième alésage (30) dans la zone (22), constituée en forme de rigole, d'une caisse (2) identique empilée au-dessous et puis à travers le premier alésage (28) de la caisse empilée au-dessous à partir de la zone (22), constituée en forme de rigole, côté extérieur le long de la paroi de caisse (4) limitrophe, côté inférieur, à la zone marginale, **caractérisée par** des arêtes et/ou surfaces extérieures (20) avec des contours extérieurs qui sont constitués de façon ondulée de sorte qu'ils forment une fixation par liaison de forme contre le cisaillement en étant posés contre les arêtes et/ou surfaces extérieures (20) d'une caisse (2) identique, les contours extérieurs des arêtes et/ou surfaces extérieures (20) latérales des caisses (2) identiques posées latéralement les unes contre les autres étant constitués de façon ondulée de façon complémentaire et s'adaptant les uns aux autres par liaison de forme.

2. Caisse (2) selon la revendication 1, **caractérisée par** une forme de base essentiellement rectangulaire et en ce que la zone marginale de l'ouverture côté supérieur (10) est constituée en forme de rigole (22) dans la zone d'angle de la caisse, en particulier en courant autour de l'angle.

3. Caisse (2) selon une des revendications précédentes, **caractérisée en ce que** la totalité de la zone marginale de l'ouverture côté supérieur (10) est constituée en forme de rigole (22) sur la périphérie.

4. Caisse (2) selon une des revendications précédentes, **caractérisée en ce que** la base de la rigole (22) présente une pente dans la direction du premier alésage (28) quand la caisse est en position horizontale.

5. Caisse (2) selon une des revendications précédentes, **caractérisée par** une forme de base essentiellement rectangulaire et en ce que respectivement un premier alésage (28) est disposé dans chacun des quatre angles du fond.

6. Caisse (2) selon une des revendications précédentes, **caractérisée en ce que** la coupe verticale du bord (24) est en forme de H ou est horizontale en forme de T.

7. Caisse (2) selon une des revendications précédentes, **caractérisée en ce que** deux caisses (34) identiques plus petites du système de caisses peuvent être complétées respectivement avec essentiellement une demi-surface horizontale de la caisse en liaison de forme essentiellement par rapport à la surface horizontale de la caisse et peuvent ainsi être empilées dessus.

8. Caisse (2) selon la revendication précédente, **caractérisée en ce que** les deux caisses plus petites (34) sont empilables par liaison de forme et complétées en étant tournées de 180° essentiellement par rapport à la surface horizontale de la caisse.

9. Caisse (2) selon une des revendications 7 à 8, **caractérisée en ce que** quatre des caisses peuvent être complétées par liaison de forme essentiellement par rapport à la surface horizontale d'une palette standard (32), en particulier de 120 cm de long et 80 cm de large.

10. Caisse (2) selon une des revendications précédentes, **caractérisée en ce que** la paroi de caisse (4) est de forme ondulée.

11. Caisse (2) selon une des revendications précédentes, **caractérisée en ce que** la coupe verticale de la paroi de caisse (4) est en forme de gradins.

12. Caisse (2) selon la revendication précédente, **caractérisée en ce que** la périphérie des gradins est de forme ondulée.

13. Caisse (2) selon une des revendications précédentes, **caractérisée en ce que** son contour marginal le plus supérieur (24) est de forme ondulée.

14. Caisse (2) selon une des revendications précédentes, **caractérisée en ce qu'**elle est moulée par injection à partir de polyéthylène, de préférence du polyéthylène haute densité, et/ou du polypropylène, en particulier translucide.
